# EUROPÄISCHE PATENTSCHRIFT

(11) **EP 0 647 422 B1**
(45) Veröffentlichungstag und Bekanntmachung des Hinweises auf die Patenterteilung: **05.03.1997**
(21) Anmeldenummer: 94114805.8
(22) Anmeldetag: 20.09.1994
(51) Int. Cl.: A47H 13/00, A47H 15/04

(54) **Gardinengleiter**
Curtain glider
Patin pour rideau

(30) Priorität: 12.10.1993 DE 4334717
(43) Veröffentlichungstag der Anmeldung: 12.04.1995
(73) Patentinhaber: CEDARGROVE LIMITED, Gibraltar (GI)
(72) Erfinder: Gastmann, Günter, D-45259 Essen (DE)
(74) Vertreter: Honke, Manfred, Dr.-Ing.

(56) Entgegenhaltungen:
- DE-A- 2 216 323
- DE-A- 2 219 281
- DE-A- 2 401 686
- DE-A- 4 238 455

## Beschreibung

Die Erfindung betrifft einen Gardinengleiter zum Aufhängen und Abnehmen einer Gardine aus einer Laufschiene,
- mit einem in der Laufschiene gleitenden T-förmigen Gleitkopf und einem unterhalb der Laufschiene verfahrbaren Gleitwagen,
- der T-förmige Gleitkopf ist in dem Gleitwagen gegen die Wirkung einer Rückstellfeder um mindestens 90° drehbar gelagert,
- der T-förmige Gleitkopf weist einen seitlich vorkragenden Steuernocken auf und
- der Gleitwagen weist beidseitig vorkragende Führungsflansche und untenseitig einen Aufhängebügel für die Gardine auf.

Die ältere deutsche Patentanmeldung DE-A- 42 38 455 beschäftigt sich mit einer Vorrichtung zum Aufhängen und Abnehmen einer Gardine aus einer Laufschiene, wobei die Gardine am oberen Gardinenrand in vorgegebenen Abständen Gardinengleiter der eingangs beschriebenen Ausführungsform aufweist. Die Laufschiene ist als Hohlprofil mit einem auf ihrer Unterseite in Schienenlängsrichtung verlaufenden Führungsschlitz mit vorgegebener Schlitzbreite der in der Laufschiene geführten Gardinengleiter ausgebildet. Dabei ist die Kopfbreite des T-förmigen und um 90° drehbaren Gleitkopfes kleiner und die Kopflänge größer als die Schlitzbreite des Führungsschlitzes der Laufschiene gewählt. Im Bereich des Führungsschlitzes der Laufschiene ist ein Einhängemagazin mit einem Einlaufkanal bzw. Auslaufkanal für die Gardinengleiter gegen die Unterseite der Laufschiene ansetzbar. Der Einlaufkanal weist eine Steuerkurve für den Steuernocken und sich gegenüberliegende Führungskurven für die Führungsflansche der Gardinengleiter derart auf, daß die T-förmigen Gleitköpfe zum Austreten aus der Laufschiene mittels der Steuernocken im Bereich der Steuerkurve um 90° gedreht und die Gleitwagen bei austretenden Gleitköpfen mittels ihrer Führungsflansche im Bereich der Führungkurven geführt werden. Dadurch sind die Gardinengleiter aus der Laufschiene in ein Einhängemagazin überführbar und ist die Gardine an beliebiger Stellung aus der Laufschiene herausnehmbar bzw. in die Laufschiene einhängbar. Das Einhängemagazin weist einen sich an den Einhängekopf anschließenden Magazinstab auf, der zur Aufnahme der zusammengeschobenen Gardinengleiter eingerichtet ist. Dieser Magazinstab ist als flexibles Waschmagazin ausgebildet und mit dem Einhängekopf und der Gardine auf ein zum Passieren von Waschmaschinenöffnungen geeignetes Maß unter Wickelbildung zusammenlegbar.

Im übrigen kennt man andersartige Gardinengleiter mit in Gleitrichtung druckknopfartigen Steckverbindungen (vgl. DE-A- 22 16 323).

Der Erfindung liegt die Aufgabe zugrunde, einen Gardinengleiter der vorbehandelten Ausführungsform zu schaffen, der eine gegenseitige Stabilisierung sämtlicher Gardinengleiter im Zuge ihrer unterschiedlichen Bewegungsabläufe aus der Laufschiene über den Einhängekopf in den Magazinstab und umgekehrt gewährleistet und im übrigen das Aufhängen von Gardinen erleichtert.

Diese Aufgabe löst die Erfindung bei einem gattungsgemäßen Gardinengleiter dadurch, daß der Gleitwagen in Gleitrichtung an seinem einen Wagenende einen Einsteckzapfen und an seinem anderen Wagenende eine Einsteckausnehmung zur vorübergehenden Aufnahme des Einsteckzapfens eines benachbarten Gleitwagens bei zusammengeschobenen Gardinengleitern aufweist, und daß der Aufhängebügel als nach unten V-förmiger Bügel zum Strecken der mit jeweils zwei in einem vorgegebenen Abstand angeordneten Schlaufen an den Aufhängebügeln aufgehängten Gardine bei auseinandergezogenen Gardinengleitern ausgebildet ist. Diese Maßnahmen der Erfindung haben zur Folge, daß eine gegenseitige Stabilisierung sämtlicher Gardinengleiter erreicht wird, wenn diese Gardinengleiter aus der Laufschiene über die Steuerkurve und Führungskurven des Einhängekopfes in den Magazinstab des Einhängemagazins überführt werden und umgekehrt. Denn bei diesen Bewegungsabläufen werden die Gardinengleiter dicht bei dicht zusammengeschoben und sind nunmehr über jeweils Einsteckzapfen und Einsteckausnehmung unter Erzielung eines Stabilisierungseffektes gekuppelt. Dadurch wird jedes Verkanten im Zuge der überführenden Bewegungsabläufe mit Sicherheit unterbunden, so daß Leichtgängigkeit beim Abnehmen und Aufhängen einer Gardine gewährleistet ist. Denn Einsteckzapfen und Einsteckausnehmungen sorgen für eine Stabilisierung sämtlicher Gardinengleiter nicht nur in Gleitrichtung, sondern auch orthogonal dazu. Darüber hinaus wird das Aufhängen der jeweiligen Gardine erheblich erleichtert, weil sich die Schlaufen des Gardinenaufhängebandes bei zusammengeschobener Gardine und folglich zusammengeschobenen Gardinengleitern jeweils im Tiefstpunkt der V-förmigen Aufhängebügel befinden, jedoch bei auseinandergezogener Gardine und folglich auseinandergezogenen Gardinengleitern diese Schlaufen an den V-Schenkeln der Aufhängebügel um ein vorgegebenes Maß bis zur größten Gardinenaufweitung hochrutschen können. Der Abstand der jeweils zwei Schlaufen mit denen die Gardine an jeweils einem Aufhängebügel aufgehängt ist, entspricht der maximalen Spreizung der V-Schenkel der Aufhängebügel. Dadurch ist die Aufhängelänge der Gardine zwischen einem Maximum und einem Minimum variabel, so daß nicht länger eine exakte Anpassung der Gardinenlänge auf die Länge der Führungsschiene erforderlich ist, sondern insoweit Spielraum zwischen einer vollständig auseinandergezogenen und weniger auseinandergezongenen Gardine erreicht wird. In diesem Zusammenhang können Feststeller für den jeweils letzten Gardinengleiter vorgesehen werden. Als Feststeller kommen beispielsweise Endmagnete in Frage, wenn der jeweils letzte Gardinengleiter mit einem Magnetstecker bestückt ist. Darüber hinaus wird eine Zentrierung der Gardinengleiter in Laufrichtung beim Auseinanderziehen der Gardine durch die jeweils beidseitig an den V-Schenkeln hochrutschenden Schlaufen erreicht, zumal die Neigung der V-Schenkel der Aufhängebügel unter der Selbsthemmung gewählt und die Reibung verhältnismäßig gering ist. Die an den V-Schenkeln hochrutschenden Schlaufen sorgen für eine in Laufrichtung gleichmäßige Belastung des Gardinengleiters und verhindern eine laufblockierende Schrägstellung. - Im Ergebnis sorgt der erfindungsgemäße Gardinengleiter dafür, daß das Abnehmen und Aufhängen einer Gardine erheblich erleichtert wird.

Weitere erfindungswesentliche Merkmale sind im folgenden aufgeführt. So lehrt die Erfindung, daß die Einsteckzapfen als Mehrfingerzapfen mit einem Einführungskeil und ggf. einem Rastglied und die Einsteckausnehmung als Mehrfingeraufnahme mit ggf. einer Rastausnehmung für das ein- und ausrastbare Rastglied ausgebildet sind. Der Mehrfingerzapfen ermöglicht ein gleichsam elastisches Einrasten in die Einsteckausnehmung, wodurch die gegenseitige Stabilisierung der Gardinengleiter erhöht wird. Darüber hinaus bleibt jedoch ein Auseinanderziehen der Gardinengleiter unter Lösung der leichtgängigen Rastverbindung möglich. Nach einem Vorschlag der Erfindung mit selbständiger Bedeutung ist vorgesehen, daß der Gleitwagen einen den in Laufschiene gleitenden T-förmigen Gleitkopf in Gleitrichtung überbrückenden Zentrierbügel aufweist, daß der Gleitkopf im Bereich seines Steuernockens eine Drehsperre, z. B. einen Sperrnocken, aufweist, die in eine Sperrausnehmung, z. B. einen Sperrschlitz, am Zentrierbügel eingreift, und daß der axial bewegliche Gleitkopf mit der Drehsperre gegen Federwirkung aus der Sperrstellung niederdrückbar ist. Durch diese Maßnahmen wird eine einwandfreie Festlegung des T-förmigen Gleitkopfes in der Laufschiene erreicht, und zwar sichergestellt, daß der T-förmige Gleitkopf bzw. dessen T-Balken stets in 90°-Position und folglich quer zum Führungsschlitz der Laufschiene ausgerichtet bleibt. Eine selbständige Verstellung des Gleitkopfes beim Verschieben des Gardinengleiters wird dadurch unterbunden. Folglich ist auch ein unbeabsichtigtes Austreten des Gardinengleiters aus der Laufschiene ausgeschlossen. Erst wenn der Gardinengleiter aus der Laufschiene in das Einhängemagazin überführt wird, wird der T-förmige Gleitkopf zum Austreten aus der Laufschiene mittels des Steuernockens unter Freigabe der Drehsperre niedergedrückt und um 90° gedreht. Die Drehsperre bzw. der die Drehsperre bildende Sperrnocken ist bevorzugt auf dem Steuernocken angeordnet.

Nach einer anderen Ausführungsform der Erfindung ist vorgesehen, daß der Gleitwagen einen den T-förmigen Gleitkopf in Gleitrichtung überbrückenden Zentrierbügel aufweist und der Zentrierbügel auf seiner Unterseite eine quer zur Gleitrichtung verlaufende Zentrierausnehmung, zum Beispiel Zentriernut, für den in der Laufschiene quer zur Gleitrichtung ausgerichteten sowie axial beweglichen und infolge Federwirkung angedrückten Gleitkopf bzw. für seinen T-Balken aufweist. Durch diese Maßnahmen wird eine ebenfalls einwandfreie Festlegung des T-förmigen Gleitkopfes in der Laufschiene erreicht, und zwar sichergestellt, daß der T-förmige Gleitkopf bzw. dessen T-Balken stets in 90°-Position und folglich quer zum Führungsschlitz der Laufschiene ausgerichtet bleibt, so daß eine selbständige Verstellung des Gleitkopfes beim Verschieben des Gardinengleiters unterbunden wird. Folglich ist auch bei dieser Ausführungsform ein unbeabsichtigtes Austreten des Gardinengleiters aus der Laufschiene ausgeschlossen. In diesem Zusammenhang ist von Bedeutung, daß der T-förmige Gleitkopf bei aufgehängter Gardine durch das Gardinengewicht gegen die Zentrierausnehmung des Zentrierbügels angedrückt wird, weil der T-Balken des in Axialrichtung des T-Steges beweglichen Gleitkopfes beidseitig des Führungsschlitzes in der Laufschiene aufliegt. Dadurch wird der Zentrierbügel aufgrund der an dem Aufhängebügel angehängten Gardine gleichsam gegen den T-förmigen Gleitkopf gezogen. Denn an den Zentrierbügel sind die beidseitig vorkragenden Führungsflansche für den Gleitwagen angeformt, so daß also der Zentrierbügel, die Führungsflansche und der Gleitwagen mit dem Aufhängebügel eine Relativbewegung zu dem T-förmigen Gleitkopf und umgekehrt durchführen können. Außerdem wird der T-förmige Gleitkopf auch bei unbelastetem Gardinengleiter durch die Wirkung der Rückstellfeder gegen den Zentrierbügel angedrückt und folglich in die Zentrierausnehmung eingedrückt, weil die Rückstellfeder für den T-förmigen Gleitkopf zweckmäßigerweise sowohl hinsichtlich ihrer Torsionskraft als auch hinsichtlich ihrer Druckkraft einstellbar ist. Vorzugsweise weist der Gleitwagen eine Bohrung für einen darin einsetzbaren Hohlzapfen zur Aufnahme der Rückstellfeder auf, wobei der T-förmige Gleitkopf mit seinem T-Steg unter Zwischenschaltung der Rückstellfeder unterhalb des Steuernockens in der Bohrung und gegebenenfalls in dem Hohlzapfen axial beweglich geführt ist. Dabei kann der Hohlzapfen als eine Zentrierhülse für die Rückstellfeder und den T-förmigen Gleitkopf ausgebildet sein. Es besteht aber auch die Möglichkeit, daß in den Hohlzapfen eine solche Zentrierhülse eingesetzt wird. Stets ist gewährleistet, daß die Rückstellfeder den T-förmigen Gleitkopf nach dessen Freigabe in eine 90°-Stellung quer zur Laufrichtung des Gardinengleiters zurückstellt und folglich einen einwandfreien Eingriff in die Laufschiene gewährleistet. Erfindungsgemäß ist der Aufhängebügel in Schrägstellung zur Gleitrichtung auf der Unterseite des Gleitwagens angeordnet, wodurch ein Übergreifen der Aufhängebügel benachbarter und zusammengeschobener Gardinengleiter erreicht wird. Ein solches gleichsam versetztes Übergreifen der Aufhängebügel ist dann erforderlich, wenn die Aufhängebügel im Bereich der oberen Enden ihrer V-Schenkel verhältnismäßig breit sind bzw. eine verhältnismäßig große Spreizung aufweisen und sogar die Breite des Gardinengleiters bzw. seines Gleitwagens überschreiten. Das ist beispielsweise dann der Fall, wenn ein verhältnismäßig großer Gardinenhub beim Auseinanderziehen der Gardine verlangt wird, damit das "Gardinenköpfchen" bzw. der obere Gardinenrand den Gardinengleiter aus ästhethischen Gründen überdeckt und ein unschöner Spalt zwischen der Laufschiene und dem oberen Gardinenrand vermieden werden soll, denn zur Vermeidung einer Selbsthemmung, ist der Steigungswinkel der V-Schenkel vorgegeben, und kann ein hinreichender Gardinenhub aufgrund der an den V-Schenkeln hochrutschenden Schlaufen nur bei entsprechend breit ausladenden bzw. aufgespreizten Aufhängebügeln erreicht werden. Ferner können die Aufhängebügel im Bereich der oberen Enden der V-Schenkeln abgeflachte Steigungswinkel besitzen, damit dort die Schlaufen bei bloßer Zugentlastung gleichsam hängenbleiben, jedoch beim Zusammenschieben der Gardinengleiter letztlich wieder bis in das Tiefste der F-förmigen Aufhängebügel herunterrutschen. Im übrigen kann der aus Kunststoff bestehende Aufhängebügel mit seinem einen Bügelende in den Gleitwagen ein- und ausrastbar sein.

Während die Rückstellfeder und ggf. die Zentrierhülse aus Stahl bestehen, ist der Gardinengleiter im übrigen aus Kunststoff hergestellt.

Im folgenden wird die Erfindung anhand einer lediglich ein Ausführungsbeispiel darstellenden Zeichnung näher erläutert;
es zeigen:
- Fig. 1: einen erfindungsgemäßen Gardinengleiter in schematischer Seitenansicht mit angedeuteter Laufschiene und Gardine sowie angedeutetem Einhängemagazin,
- Fig. 2: den Gegenstand nach Fig. 1 ohne Gleitkopf, in aufgeklapptem Zustand,
- Fig. 3: eine Aufsicht auf den Gegenstand nach Fig. 2,
- Fig. 4: einen vertikalen Querschnitt AA durch den Gegenstand nach Fig. 2,
- Fig. 5: einen horizontalen Längsschnitt BB durch den Gegenstand nach Fig. 2,
- Fig. 6: einen Gleitkopf für den Gegenstand nach Fig. 1 in Seitenansicht,
- Fig. 7: eine Aufsicht auf den Gegenstand nach Fig. 6,
- Fig. 8: einen Vertikalschnitt CC durch den Gegenstand nach Fig. 6,
- Fig. 9: eine andere Ausführungsform des erfindungsgemäßen Gardinengleiters in schematischer Seitenansicht,
- Fig. 10: eine Ansicht von unten auf den Gegenstand nach Fig. 9,
- Fig. 11: einen Gleitkopf für den Gegenstand nach Fig. 9 in Seitenansicht und
- Fig. 12: den Gegenstand nach Fig. 11 in einer um 90° verdrehten Ansicht.

In den Figuren ist ein Gardinengleiter 1 zum Aufhängen und Abnehmen einer Gardine 2 aus einer Laufschiene 3 dargestellt, wobei die Gardine 2 am oberen Gardinenrand in vorgebenen Abständen derartige Gardinengleiter 1 aufweist und die Laufschiene 3 als Hohlprofil mit einem in Schienenlängsrichtung auf ihrer Unterseite verlaufenden Führungsschlitz mit vorgegebener Schlitzbreite zum Hindurchtreten der in der Laufschiene geführten Gardinengleiter ausgebildet ist. Die in einer solchen Laufschiene üblichen Feststeller - zum Beispiel Endmagnete - sind ebenso wenig dargestellt wie entsprechende Magnetstecker an dem jeweils letzten Gardinengleiter.

Der Gardinengleiter 1 weist einen in der Laufschiene 3 gleitenden T-förmigen Gleitkopf 4 und einen unterhalb der Laufschiene 3 verfahrbaren Gleitwagen 5 auf. Der T-förmige Gleitkopf 4 ist in dem Gleitwagen 5 gegen die Wirkung einer Rückstellfeder 6 um mindestens 90° drehbar gelagert. Die Kopfbreite B ist kleiner und die Kopflänge L größer als die Schlitzbreite des Führungsschlitzes der Laufschiene gewählt. Der T-förmige Gleitkopf 4 weist einen seitlich vorkragenden Steuernocken 7 und der Gleitwagen 5 beidseitig vorkragende Führungsflansche 8 und untenseitig einen Aufhängebügel 9 auf. Im Bereich des Führungsschlitzes der Laufschiene 3 ist ein lediglich angedeutetes Einhängemagazin 10 mit einem Einlaufkanal bzw. Auslaufkanal für den bzw. die Gardinengleiter gegen die Unterseite der Laufschiene 3 ansetzbar. Der Einlaufkanal weist eine Steuerkurve für den Steuernocken 7 und sich gegenüberliegende Führungskurven für die Führungsflansche 8 des Gardinengleiters 1 derart auf, daß der T-förmige Gleitkopf 4 zum Austreten aus der Laufschiene 3 mittels des Steuernockens 7 im Bereich der Steuerkurve um 90° gedreht und der Gleitwagen 5 bei austretendem Gleitkopf 4 mittels der Führungsflansche 8 im Bereich der Führungskurven geführt wird. Dadurch ist der Gardinengleiter 1 aus der Laufschiene 3 in das Einhängemagazin 10 überführbar und läßt sich die Gardine 2 an beliebiger Stelle aus der Laufschiene 3 herausnehmen bzw. in die Laufschiene einhängen.

Der Gleitwagen 5 weist in Gleitrichtung an seinem einen Wagenende einen Einsteckzapfen 11 und an seinem anderen Wagenende eine Einsteckausnehmung 12 zur vorübergehenden Aufnahme des Einsteckzapfens 11 eines benachbarten Gleitwagens 5 bei zusammengeschobenen Gardinengleitern 1 auf. Der Aufhängebügel 9 ist als nach unten V-förmiger Bügel zum Strecken der Gardine 2 bei auseinandergezogenen Gardinengleitern 1 ausgebildet. Der Gleitwagen 5 weist einen T-förmigen Gleitkopf 4 in Gleitrichtung überbrückenden Zentrierbügel 13 auf. Der Zentrierbügel 13 weist auf seiner Unterseite eine quer zur Gleitrichtung verlaufende Zentrierausnehmung 14 für den in der Laufschiene 3 quer zur Gleitrichtung ausgerichteten sowie axial beweglichen und infolge Federwirkung gegen die Zentrierausnehmung 14 angedrückten Gleitkopf 4 bzw. für seinen T-Balken auf. An den Zentrierbügel 13 sind die beidseitig vorkragenden Führungsflansche 8 für den Gleitwagen 5 angeformt. Die Rückstellfeder 6 für den T-förmigen Gleitkopf 4 ist als hinsichtlich ihrer Torsionskraft und Druckkraft einstellbare Feder ausgebildet. Vorzugsweise weist der Gleitwagen 5 eine Bohrung 15 für einen darin einsetzbaren Hohlzapfen 16 zur Aufnahme der Rückstellfeder 6 auf, wobei der T-förmige Gleitkopf 4 mit seinem T-Steg unter Zwischenschaltung der Rückstellfeder 6 unterhalb des Steuernockens 7 in der Bohrung 15 und gegebenenfalls in dem Hohlzapfen 16 axial beweglich geführt ist.

Nach einer abgewandelten Ausführungsform des Gardinengleiters 1 sind der Einsteckzapfen 11 als Mehrfingerzapfen mit einem Einführungskeil 17 und ggf. einem Rastglied 18 und die Einsteckausnehmung 12 als Mehrfingeraufnahme mit ggf. einer Rastausnehmung für das ein- und ausrastbare Rastglied 18 ausgebildet. Der Gleitwagen 5 weist einen den in der Laufschiene 3 gleitenden T-förmigen Gleitkopf 4 in Gleitrichtung überbrückenden Zentrierbügel ohne eine Zentrierausnehmung auf, vielmehr besitzt der Gleitkopf 4 im Bereich seines Steuernockens 7 eine Drehsperre 19, nämlich einen Sperrnocken, die in eine Sperrausnehmung 20, nämlich einen Sperrschlitz, am Zentrierbügel 13 eingreift. Der axial beweglich Gleitkopf ist mit der Drehsperre 19 gegen Federwirkung und folglich gegen die Wirkung der Rückstellfeder 6 aus der Sperrstellung niederdrückbar. Die Drehsperre 19 bzw. der Sperrnocken ist auf dem Steuernocken 7 angeordnet. Bei diesem Ausführungsbeispiel ist in den Hohlzapfen 16 eine Zentrierhülse 21 für die Rückstellfeder 6 eingesetzt.

Der Aufhängebügel 9 ist in Schrägstellung zur Gleitrichtung auf der Unterseite des Gleitwagens 5 angeordnet, wodurch ein Übergreifen der Aufhängebügel 9 benachbarter und zuammengeschobener Gardinengleiter 1 bei hinreichend großem Gardinen- bzw. Schlaufenhub erreicht wird, weil eben die Spreizung der V-Schenkel der Aufhängebügel 9 durch die Schrägstellung selbst dann nicht stört, wenn die Aufhängebügel 9 mit ihren oberen Schenkelenden die Breite des Gleitwagens 5 übersteigen. Der Aufhängebügel 9 weist im Bereich der oberen Enden seiner V-Schenkel einen abgeflachten Steigungswinkel α auf. Der aus Kunststoff bestehende Aufhängebügel 9 ist mit seinem einen Bügelende 22 in den Gleitwagen 5 ein- und ausrastbar.

Die Rückstellfeder 6 und ggf. die Zentrierhülse 21 bestehen aus Stahl, während der Gardinengleiter 1 im übrigen, also der Zentrierbügel 13, der T-förmige Gleitkopf 4, der vorkragende Steuernocken 7 und ggf. die Drehsperre 21 sowie die Führungsflansche 8, der Gleitwagen 5 und eben der Aufhängebügel 9 aus Kunststoff ausgeführt sind.

## Patentansprüche

1. Gardinengleiter (1) zum Aufhängen und Abnehmen einer Gardine (2) aus einer Laufschiene (3),
- mit einem in der Laufschiene (3) gleitenden T-förmigen Gleitkopf (4) und einem unterhalb der Laufschiene (3) verfahrbaren Gleitwagen (5),
- der T-förmige Gleitkopf (4) ist in dem Gleitwagen (5) gegen die Wirkung einer Rückstellfeder (6) um mindestens 90° drehbar gelagert,
- der T-förmige Gleitkopf (4) weist einen seitlich vorkragenden Steuernocken (7) auf,
- der Gleitwagen (5) weist beidseitig vorkragende Führungsflansche (8) und untenseitig einen Aufhängebügel (9) für die Gardine (2) auf,
**dadurch gekennzeichnet,** daß der Gleitwagen (5) in Gleitrichtung an seinem einen Wagenende einen Einsteckzapfen (11) und an seinem anderen Wagenende eine Einsteckausnehmung (12) zur Aufnahme des Einsteckzapfens (11) eines benachbarten Gleitwagens bei zusammengeschobenen Gardinengleitern (1) aufweist und daß der Aufhängebügel (9) als nach unten V-förmiger Bügel zum Strecken der mit jeweils zwei im vorgegebenen Abstand angeordneten Schlaufen an den Aufhängebügeln (9) aufgehängten Gardine (2) bei auseinandergezogenen Gardinengleitern (1) ausgebildet ist.

2. Gardinengleiter nach Anspruch 1, dadurch gekennzeichnet, daß der Einsteckzapfen (11) als Mehrfingerzapfen mit einem Einführungskeil (17) und ggf. einem Randglied (18) und die Einsteckausnehmung (12) als Mehrfingeraufnahme mit ggf. einer Rastausnehmung für das ein- und ausrastbare Rastglied (18) ausgebildet sind.

3. Gardinengleiter nach Anspruch 1 oder 2, dadurch gekennzeichnet, daß der Gleitwagen (5) einen den in der Laufschiene (3) gleitenden T-förmigen Gleitkopf (4) in Gleitrichtung überbrückenden Zentrierbügel (13) aufweist, daß der Gleitkopf (4) im Bereich seines Steuernockens (7) eine Drehsperre (19), z. B. einen Sperrnocken, aufweist, die in eine Sperrausnehmung (20), einen Sperrschlitz, am Zentrierbügel (13) eingreift, und daß der axialbewegliche Gleitkopf (4) mit der Drehsperre (19) gegen Federwirkung aus der Sperrstellung niederdrückbar ist.

4. Gardinengleiter nach einem der Ansprüche 1 bis 3, dadurch gekennzeichnet, daß die Drehsperre (19) auf dem Steuernocken (7) angeordnet ist.

5. Gardinengleiter nach Anspruch 1 oder 2, dadurch gekennzeichnet, daß der Gleitwagen (5) einen den in der Laufschiene (3) gleitenden T-förmigen Gleitkopf (4) in Gleitrichtung überbrückenden Zentrierbügel (13) aufweist und der Zentrierbügel (13) auf seiner Unterseite eine quer zur Gleitrichtung verlaufende Zentrierausnehmung (14) für den in der Laufschiene quer zur Gleitrichtung ausgerichteten sowie axial beweglichen und infolge Federwirkung angedrückten Gleitkopf (4) bzw. für seinen T-Balken aufweist.

6. Gardinengleiter nach einem der Ansprüche 1 bis 5, dadurch gekennzeichnet, daß der Gleitwagen (5) eine Bohrung (15) für einen darin einsetzbaren Hohlzapfen (16) zur Aufnahme der Rückstellfeder (6) aufweist und der T-förmige Gleitkopf (4) mit seinem T-Steg unter Zwischenschaltung der Rückstellfeder (6) unterhalb des Steuernockens (7) in der Bohrung (15) und gegebenenfalls in dem Hohlzapfen (16) axial beweglich geführt ist.

7. Gardinengleiter nach einem der Ansprüche 1 bis 6, dadurch gekennzeichnet, daß der Hohlzapfen (16) als eine Zentrierhülse für die Rückstellfeder (6) und den T-förmigen Gleitkopf (4) ausgebildet oder in den Hohlzapfen (16) eine Zentrierhülse (21) eingesetzt ist.

8. Gardinengleiter nach einem der Ansprüche 1 bis 7, dadurch gekennzeichnet, daß an den Zentrierbügel (13) die beidseitig vorkragenden Führungsflansche (8) für den Gleitwagen (5) angeformt sind.

9. Gardinengleiter nach einem der Ansprüche 1 bis 8, dadurch gekennzeichnet, daß die Rückstellfeder (6) für den T-förmigen Gleitkopf (4) als hinsichtlich ihrer Torsionskraft und Druckkraft einstellbare Feder ausgebildet ist.

10. Gardinengleiter nach einem der Ansprüche 1 bis 9, dadurch gekennzeichnet, daß der Aufhängebügel (9) in Schrägstellung zur Gleitrichtung auf der Unterseite des Gleitwagens (5) angeordnet ist und dadurch ein Übergreifen der Aufhängebügel (9) benachbarter und zusammengeschobener Gardinengleiter (1) erreichbar ist.

11. Gardinengleiter nach einem der Ansprüche 1 bis 10, dadurch gekennzeichnet, daß der Aufhängebügel (9) im Bereich der oberen Enden seiner V-Schenkel einen abgeflachten Steigungswinkel (α) aufweist.

12. Gardinengleiter nach einem der Ansprüche 1 bis 11, dadurch gekennzeichnet, daß der aus Kunststoff bestehende Aufhängebügel (9) mit seinem einen Bügelende (22) in den Gleitwagen (5) einrastbar ist.

13. Gardinengleiter nach einem der Ansprüche 1 bis 12, dadurch gekennzeichnet, daß die Rückstellfeder (6) aus Stahl und der Gardinengleiter (1) im übrigen aus Kunststoff bestehen.

14. Gardinengleiter nach einem der Ansprüche 1 bis 13, dadurch gekennzeichnet, daß er einen Magnetstecker für einen als Endmagneten ausgebildeten Feststeller aufweist.

## Claims

1. Curtain glider (1) for the hanging and removal of a curtain (2) from a runner rail (3),
- with a T-shaped sliding head (4) sliding in the runner rail (3) and with a sliding carriage (5) movable beneath the runner rail (3),
- the T-shaped sliding head (4) is mounted in the sliding carriage (5) so as to be rotatable about at least 90° against the action of a restoring spring (6),
- the T-shaped sliding head (4) has a laterally projecting control cam (7),
- the sliding carriage (5) has guide flanges (8) projecting on both sides and on the underside has a hanging bracket (9) for the curtain (2),
characterised in that the sliding carriage (5) has in the sliding direction at its one carriage end an insertion pin (11) and at its other carriage end an insertion recess (12) to receive the insertion pin (11) of an adjacent sliding carriage when curtain gliders (1) are pushed together and that the hanging bracket (9) is constructed as a downwardly V-shaped bracket for extending the curtain (2), hung with in each case two loops arranged with the given spacing on the hanging brackets (9), with curtain gliders (1) pulled apart.

2. Curtain glider according to Claim 1, characterised in that the insertion pin (11) is constructed as a multiple finger pin with an introduction wedge (17) and if necessary with a marginal member (18) and the insertion recess (12) is constructed as a multiple finger mounting with if necessary a detent recess for the engageable and disengageable detent member (18).

3. Curtain glider according to Claim 1 or 2, characterised in that the sliding carriage (5) has a centering bracket (13) bridging in sliding direction the T-shaped sliding head (4) sliding in the running rail (3), that the sliding head (4) in the region of its control cam (7) has a rotary stop (19), e.g. a stop cam, which engages into a stop recess (20), a stop slit, on the centering bracket (13), and that the axially movable sliding head (4) can be pressed down with the rotary stop (19) against the action of a spring from the stop position.

4. Curtain glider according to one of Claims 1 to 3, characterised in that the rotary stop (19) is arranged on the control cam (7).

5. Curtain glider according to Claim 1 or 2, characterised in that the sliding carriage (5) has a centering bracket (13) bridging in sliding direction the T-shaped sliding head (4) sliding in the running rail (3), and the centering bracket (13) has on its underside a centering recess (14), running transversely to the sliding direction, for the sliding head (4) aligned in the running rail transversely to the sliding direction and also axially movable and pressed against as a result of spring action, or for its T-arm.

6. Curtain glider according to one of Claims 1 to 5, characterised in that the sliding carriage (5) has a bore (15) for a hollow pin (16), insertable therein, to receive the restoring spring (6), and the T-shaped sliding head (4) is guided with its T-bar with intercalation of the restoring spring (6) beneath the control cam (7) in the bore (15) and if necessary so as to be axially movable in the hollow pin (16).

7. Curtain glider according to one of Claims 1 to 6, characterised in that the hollow pin (16) is constructed as a centering sleeve for the restoring spring (6) and the T-shaped sliding head (4) or a centering sleeve (21) is inserted into the hollow pin (16).

8. Curtain glider according to one of Claims 1 to 7, characterised in that the guide flanges (8), projecting on both sides, for the sliding carriage (5) are formed onto the centering bracket (13).

9. Curtain glider according to one of Claims 1 to 8, characterised in that the restoring spring (6) for the T-shaped sliding head (4) is constructed as a spring which is adjustable with regard to its torsional force and compressive force.

10. Curtain glider according to one of Claims 1 to 9, characterised in that the hanging bracket (9) is arranged in oblique position to the sliding direction on the underside of the sliding carriage (5) and thereby an overlapping of the hanging brackets (9) of adjacent and pushed-together curtain gliders (1) can be achieved.

11. Curtain glider according to one of Claims 1 to 10, characterised in that the hanging bracket (9) has a flattened angle of inclination (α) in the region of the upper ends of its V-shanks.

12. Curtain glider according to one of Claims 1 to 11, characterised in that the hanging bracket (9), consisting of plastic, can be engaged with its one bracket end (22) into the sliding carriage (5).

13. Curtain glider according to one of Claims 1 to 12, characterised in that the restoring spring (6) consists of steel and the curtain glider (1) further consists of plastic.

14. Curtain glider according to one of Claims 1 to 13, characterised in that it has a magnet plug for an end stop constructed as a terminal magnet.

## Revendications

1. Coulisseau de rideau (1) pour accrocher et enlever un rideau (2) d'un rail (3),
- avec une tête de glissement (4) en T, glissant dans le rail (3) et un chariot de glissement (5) déplaçable au-dessous du rail (3),
- la tête de glissement (4) en T est montée dans le chariot de glissement (5) de manière à pouvoir tourner d'au moins 90°, à l'encontre de l'effet d'un ressort de rappel (6),
- la tête de glissement (4) en T présente une came de commande (7) faisant saillie latéralement,
- le chariot de glissement (5) présente des brides de guidage (8) faisant saillie des deux côtés et, sur le côté inférieur, un étrier d'accrochage (9), pour le rideau (2),
caractérisé en ce que le chariot de glissement (5) présente, dans le sens du glissement, à l'une de ses extrémités, un tenon d'enfichage (11) et à son autre extrémité, un évidement d'enfichage (12) pour le logement du tenon d'enfichage (11) d'un chariot de glissement voisin, lorsque les coulisseaux de rideau (1) sont réunis, et en ce que l'étrier d'accrochage (9) se présente sous la forme d'un étrier en forme de V, vers le bas, pour tendre le rideau (1), accroché aux étriers d'accrochage (9), avec chaque fois deux boucles, disposées à distance donnée, lorsque les coulisseaux de rideau (1) sont écartés les uns des autres.

2. Coulisseau de rideau selon la revendication 1, caractérisé en ce que le tenon d'enfichage (11) se présente sous la forme d'un tenon à plusieurs doigts avec un coin d'introduction (17) et éventuellement un organe de bordure (18) et l'évidement d'enfichage (12) se présente sous la forme d'un logement à plusieurs doigts avec éventuellement un évidement d'encliquetage pour l'organe d'encliquetage (18) pouvant être encliqueté et dégagé.

3. Coulisseau de rideau selon la revendication 1 ou 2, caractérisé en ce que le chariot de glissement (5) présente un étrier de centrage (13) pontant, dans le sens du glissement, la tête de glissement (4) en T, glissant dans le rail (3), en ce que la tête de glissement (4) présente, dans la région de sa came de commande (7), un blocage en rotation (19), par exemple une came de blocage, qui s'engage dans un évidement de blocage (20), une fente de blocage, sur l'étrier de centrage (13), et en ce que la tête de glissement (4) mobile axialement peut être enfoncée, hors de la position de blocage, avec le blocage en rotation (19), à l'encontre de l'effet d'un ressort.

4. Coulisseau de rideau selon l'une des revendications 1 à 3, caractérisé en ce que le blocage en rotation (19) est placé sur la came de commande (7).

5. Coulisseau de rideau selon la revendication 1 ou 2, caractérisé en ce que le chariot de glissement (5) présente un étrier de centrage (13) pontant, dans le sens du glissement, la tête de glissement (4) en T, glissant dans le rail (3), et l'étrier de centrage (13) présente, sur sa face inférieure, un évidement de centrage (14), s'étendant transversalement par rapport au sens de glissement, pour la tête de glissement (4), orientée dans le rail, transversalement au sens de glissement, ainsi qu'axialement mobile et pressée, par suite de l'effet du ressort, ou pour sa barre de T.

6. Coulisseau de rideau selon l'une des revendications 1 à 5, caractérisé en ce que le chariot de glissement (5) présente un perçage (15) pour un tenon creux (16), à placer à l'intérieur, destiné à recevoir le ressort de rappel (6) et la tête de glissement (4) en T avec son âme de T est guidée axialement mobile, par insertion du ressort de rappel (6), au-dessous de la came de commande (7), dans le perçage (15) et éventuellement dans le tenon creux (16).

7. Coulisseau de rideau selon l'une des revendications 1 à 6, caractérisé en ce que le tenon creux (16) se présente sous la forme d'une douille de centrage pour le ressort de rappel (6) et la tête de glissement (4) en T, ou dans le tenon creux (16) est insérée une douille de centrage (21).

8. Coulisseau de rideau selon l'une des revendications 1 à 7, caractérisé en ce que sur l'étrier de centrage (13) sont formées les brides de guidage (8), faisant saillie des deux côtés, pour le chariot de glissement (5).

9. Coulisseau de rideau selon l'une des revendications 1 à 8, caractérisé en ce que le ressort de rappel (6) pour la tête de glissement (4) en T se présente sous la forme d'un ressort réglable en ce qui concerne sa force de torsion et sa force de pression.

10. Coulisseau de rideau selon l'une des revendications 1 à 9, caractérisé en ce que l'étrier d'accrochage (9) est placé dans une position oblique par rapport au sens de glissement, sur la face inférieure du chariot de glissement (5) et de ce fait il est possible d'obtenir un passage sur les étriers d'accrochage (9) de coulisseaux de rideaux (1) voisins et réunis.

11. Coulisseau de rideau selon l'une des revendications 1 à 10, caractérisé en ce que l'étrier d'accrochage (9) présente, dans la région des extrémités supérieures de ses branches de V, un angle d'inclinaison α aplati.

12. Coulisseau de rideau selon l'une des revendications 1 à 11, caractérisé en ce que l'étrier d'accrochage (9), en matière plastique, peut s'encliqueter dans le chariot de glissement (5), avec son extrémité d'étrier (22).

13. Coulisseau de rideau selon l'une des revendications 1 à 12, caractérisé en ce que le ressort de rappel (6) est en acier et le coulisseau de rideau (1) est pour le reste en matière plastique.

14. Coulisseau de rideau selon l'une des revendications 1 à 13, caractérisé en ce qu'il présente une fiche magnétique pour un organe d'arrêt conformé en aimant d'extrémité.
